# EUROPÄISCHE PATENTSCHRIFT

(11) **EP 0 536 471 B1**
(45) Veröffentlichungstag und Bekanntmachung des Hinweises auf die Patenterteilung: **10.07.1996**
(21) Anmeldenummer: 92108569.2
(22) Anmeldetag: 21.05.1992
(51) Int. Cl.: E05D 5/02, E05D 7/12

(54) **Montageplatte für Möbelscharniere**
Mounting plate for furniture hinges
Plaque de moulage pour charnières de meubles

(30) Priorität: 07.10.1991 DE 9112453 U
(43) Veröffentlichungstag der Anmeldung: 14.04.1993
(73) Patentinhaber: MEPLA-WERKE LAUTENSCHLÄGER GmbH & Co. KG, D-64354 Reinheim (DE)
(72) Erfinder: Lautenschläger, Gerhard, W-6101 Brensbach 1-Wersau (DE)
(74) Vertreter: Helber, Friedrich G., Dipl.-Ing.

(56) Entgegenhaltungen:
- EP-A- 0 052 803
- DE-A- 2 237 477
- DE-A- 2 448 689
- DE-A- 2 614 447
- DE-A- 3 339 706
- DE-A- 3 535 961
- DE-A- 3 535 963

## Beschreibung

Die Erfindung betrifft eine aus einem Ober- und einem Unterteil zusammengesetzte Montageplatte für die einstellbare Befestigung des Tragwand-Anschlagteils eines Möbelscharniers an der Tragwand eines Schrankkorpus, bei welcher der Montageplatten-Unterteil direkt an der Tragwand befestigbar und der Montageplatten-Oberteil durch eine zwischen den Teilen ausgebildete Schiebeführung vom Korpusinneren her in Richtung aus dem Schrankkorpus heraus tragwandparallel bis in Anlage an in der bestimmungsgemäßen Endstellung aneinander zur Anlage kommende Anschläge gegen Abheben vom Montageplatten-Unterteil gesichert auf den Montageplatten-Unterteil aufschiebbar ist.

Es ist eine Montageplatte dieser Art bekannt (DE-OS 33 39 706), bei welcher der aus Kunststoff hergestellte Unterteil zwei durch einen Steg zu einer integralen Einheit verbundene Befestigungszapfen aufweist, mittels derer der Unterteil in zugeordneten Befestigungsbohrungen im Schrankkorpus befestigbar ist. Der Verbindungssteg seinerseits ist in einer zur Befestigungsfläche hin offene Aussparung des aus Metall hergestellten Oberteils einschiebbar. Dieses nach der Montage alleine sichtbare Oberteil stellt also die eigentliche, d.h. den Tragarm eines zugehörigen Scharniers verstellbar halternde Montageplatte dar. Die Fixierung der beiden Teile in der bestimmungsgemäß zusammengesetzten Stellung erfolgt durch Anschläge einerseits und eine Schraube andererseits, wobei eine für die Befestigung bzw. Einstellung des Scharnier-Tragarms ohnehin erforderliche Befestigungs- oder Einstellschraube - sozusagen mit der zusätzlichen Funktion einer Verbindungsschraube - verwendet wird. Die einstückige Herstellung der Befestigungszapfen zusammen mit einem Verbindungssteg und die Halterung am Montageplatten-Oberteil durch eine Schiebeverbindung im Oberteil bezweckt eine Vereinfachung der Montage von Kunststoff-Befestigungszapfen an metallischen Montageplatten, welche bis dahin gesondert hergestellt und einzeln mit der metallischen Montageplatte verschraubt werden mußten. Außerdem wurde auch der Austausch des metallischen Oberteils der bekannten Montageplatte nach deren Montage gegen einen anderen Oberteil durch Abschieben vom Unterteil und Aufschieben des neuen Oberteils auf den am Schrankkorpus montierten Unterteil in Erwägung gezogen, auch wenn die bekannte Montageplatte grundsätzlich aus ihren beiden Teilen vormontiert und als Einheit am Schrankkorpus montiert werden soll. Die Demontage des Oberteils der am Schrankkorpus montierten Montageplatte erfordert das Herausschrauben der die Teile gegen Verschiebung sichernden Schraube und entsprechend muß das neue, auf den Unterteil aufgeschobene Oberteil wieder durch Einschrauben der betreffenden Schraube gesichert werden, was natürlich arbeitsaufwendig ist und im speziellen Fall auch deshalb Sorgfalt erfordert, weil die Schraube - wie erwähnt - auch noch Einstell- bzw. Befestigungsfunktionen für das Scharnier selbst hat.

Daneben ist - z.B. aus der deutschen Offenlegungsschrift 26 14 447 - eine einteilige Montageplatte bekannt, bei welcher an einer direkt am Schrankkorpus zu befestigenden Grundplatte ein Scharnierarm mittels zweier Zwischenstücke befestigt wird. Zur Montage des Scharnierarms muß zunächst das in seiner bestimmungsgemäßen Einbaulage korpusinnere Zwischenstück und dann das am Tragarm vormontierte Zwischenstück in die vorn offenen Aufnahmenuten der Montageplatte eingeschoben werden. Das korpusinnere Zwischenstück verrastet zwar mit der Montageplatte, ist aber, da es von vorn eingeschoben ist, gegen ein Herausrutschen aufgrund der später von der Tür ausgeübten Kräfte zusätzlich durch ein durch Anziehen einer das Zwischenstück durchsetzenden Schraube bewirktes Festklemmen in seiner Position zu sichern.

Demgegenüber liegt der Erfindung die Aufgabe zugrunde, die bekannte zweiteilige Montageplatte so weiterzubilden, daß nicht nur die Montage des Oberteils auf dem Unterteil ausschließlich durch Aufschieben des Oberteils auf dem Unterteil erfolgen kann, ohne daß eine zusätzliche Sicherung durch eine Schraube erforderlich ist, sondern insbesondere auch die Demontage - notfalls - sehr einfach und schnell möglich sein soll.

Ausgehend von einer Montageplatte der eingangs erwähnten Art wird diese Aufgabe erfindungsgemäß dadurch gelöst, daß der Montageplatten-Unterteil in dem in der bestimmungsgemäßen Endstellung unterhalb des Montageplatten-Oberteils liegenden Bereich eine federnde, mit ihrem freien Ende über die Oberseite des Montageplatten-unterteils vortretende Zunge aufweist, welche im wesentlichen aus dem Schrankkorpus herausweist, daß an der zum Montageplatten-Unterteil weisenden Unterseite des Montageplatten-Oberteils eine Vertiefung vorgesehen ist, welche an ihrem korpusäußeren Ende durch eine querverlaufende Verriegelungskante begrenzt ist, daß das freie Ende der federnden Zunge und die verriegelungskante des Montageplatten-Oberteils so angeordnet sind, daß das freie Ende der federnden Zunge in der bestimmungsgemäßen Endstellung des Montageplatten-Oberteils auf dem Montageplatten-Unterteil in die Vertiefung einfedert und an der Verriegelungskante anliegt, und daß der Montageplatten-Oberteil über der Vertiefung einen Durchbruch aufweist. Dadurch ist es möglich, die Montageplatten-Unterteile an den Tragwänden von Möbelstücken vorzumontieren und die gesonderten Oberteile schnell und einfach auf die Unterteile aufzuschieben, wenn dies erforderlich ist. D.h. für den Transport oder den Versandt eines zerlegten Möbelstücks können die mit den vormontierten Unterteilen versehenen Tragwände platzsparend in enger Aneinanderlage zu Paketen zusammengestellt werden. Die Vormontage der Montageplatten insgesamt würde dagegen zu voluminöseren Transporteinheiten führen, weil - entsprechend der größeren Höhe der Montageplatten - die Tragwände nicht so dicht gepackt werden können und außerdem durch zusätzliche Zwischenlagen das Verkratzen der Oberfläche aneinanderliegender Schrankwände durch die metallischen Oberteile verhindert werden müßte. Die Anordnung der Vertiefung im Oberteil ermöglicht andererseits die federnde Zunge aus der Vertiefung im Oberteil zurückzudrängen, so daß der Oberteil - erforderlichenfalls - ebenfalls wieder einfach vom Unterteil abschiebbar ist.

Wenn der Montageplatten-Oberteil in Anpassung an die üblicherweise verwendeten Möbelscharniere mit langgestrecktem Tragarm als Tragwand-Anschlagteil die Form eines langgestreckten leistenartigen Halterungssteges hat, kann die Ausgestaltung in zweckmäßiger Weiterbildung der Erfindung so getroffen sein, daß der Halterungssteg an seinen tragwandseitigen unteren Seitenrändern rechtwinklig nach außen weisende schmale Randleisten aufweist, und daß der Montageplatten-Unterteil mit zwei den Oberteil passend zwischen sich aufnehmenden, langgestreckten leistenartigen Vorsprüngen versehen ist, in deren zu den seitlichen Wangen des Halterungsstegs weisenden Seitenflächen jeweils eine offen mündende, die zugehörige Randleiste passend aufnehmende langgestreckte Nut vorgesehen ist.

Die Nuten münden dabei zweckmäßig an ihren korpusinneren rückwärtigen Enden offen in den Stirnflächen der leistenartigen Vorsprünge, während sie an ihrem vorderen Ende geschlossen sind, so daß das geschlossene Ende der Nut und die vorderen Stirnflächen der Randleisten also Anschläge bilden.

Der Montageplatten-Unterteil ist vorzugsweise einschließlich der federnden Zunge ein integraler Kunststoff-Spritzgußteil, wobei der Montageplatten-Unterteil - entsprechend der bekannten Montageplatte - wenigstens einen von seiner Unterseite vorstehenden und jeweils in eine zugeordnete Bohrung in der Tragwand eines Möbelstücks einsetz-, einschlag- oder einpreßbaren Befestigungszapfen aufweist. Der bzw. ein Teil der oder alle Befestigungszapfen können dabei mit Übermaß gegenüber der jeweils zugeordneten Bohrung in der Tragwand bemessen sein. Alternativ kann der bzw. ein Teil der oder alle Befestigungszapfen auch spreizdübelartig aufspreizbar ausgebildet sein, wobei der bzw. die Befestigungszapfen zweckmäßig in bekannter Weise mit im Querschnitt sägezahnartig zugespitzten, im wesentlichen in Umfangsrichtung verlaufenden Haltegraten versehen ist bzw. sind.

Der Montageplatten-Unterteil hat zweckmäßig die Form einer niedrigen Befestigungsplatte, von deren Oberteil die leistenartigen Vorsprünge vorstehen.

Dabei kann es dann zweckmäßig sein, wenn der Montageplatten-Oberteil an seinem korpusinneren rückwärtigen Ende wenigstens eine nach unten vortretende, in der bestimmungsgemäßen Befestigungsstellung auf den Montageplatten-Unterteil in dessen rückwärtigem Endbereich zur Anlage kommenden Anschlag aufweist. Dieser Anschlag kann also - sozusagen als zusätzliche Sicherheit - die von den vorderen Stirnflächen der Randleisten des Oberteils und den geschlossenen Enden der Nuten gebildeten Anschläge ergänzen oder sie auch ersetzen.

Der metallische Oberteil kann entweder ein im Druckgußverfahren aus Metall hergestellter Gußteil oder - vorzugsweise - ein im Stanz-Preßverfahren aus Metallblech hergestellter dünnwandiger Blechteil sein, der dann zweckmäßig einen U-förmigen Querschnitt aufweist, wobei dann die ihn im Unterteil halternden Randleisten von rechtwinklig von den freien Enden des U-förmigen Querschnitts umgekanteten Materialstreifen gebildet werden.

Um den so ausgebildeten Oberteil dann in der bestimmungsgemäßen Befestigungsstellung auf dem Unterteil gegen Verschiebungen in Querrichtung zu sichern, kann es zweckmäßig sein, im korpusäußeren Endbereich des Montageplatten-Unterteils zwischen den langgestreckten leistenförmigen Vorsprüngen nach oben vortretende Anlageflächen auszubilden, welche in der bestimmungsgemäßen Montageplatte von Ober- und Unterteil an den Innenflächen der seitlichen Wangen des Oberteils anliegen.

Die Erfindung ist in der folgenden Beschreibung eines Ausführungsbeispiels in Verbindung mit der Zeichnung näher erläutert, und zwar zeigt:
- Fig. 1: eine perspektivische Darstellung der erfindungsgemäßen Montageplatte in Form einer Explosionszeichnung;
- Fig. 2: eine Draufsicht auf den Unterteil der erfindungsgemäßen Montageplatte, gesehen in Richtung des Pfeils 2 in Fig. 1;
- Fig. 3: eine Ansicht des Unterteils, gesehen in Richtung des Pfeils 3 in Fig. 2;
- Fig. 4: eine Schnittansicht des Montageplatten-Unterteils entlang der Linie 4-4 in Fig. 2,
- Fig. 5: eine Ansicht des Montageplatten-Unterteils in Richtung des Pfeils 5 in Fig. 3;
- Fig. 6: eine Ansicht des Unterteils, gesehen in Richtung des Pfeils 6 in Fig. 3;
- Fig. 7: eine Draufsicht auf den Montageplatten-Oberteil, gesehen in Richtung des Pfeils 7 in Fig. 1;
- Fig. 8: eine Seitenansicht des Oberteils, gesehen in Richtung des Pfeils 8 in Fig. 7;
- Fig. 9: eine Unteransicht des Montageplatten-Oberteils, gesehen in Richtung des Pfeils 9 in Fig. 8;
- Fig. 10: eine Ansicht, gesehen in Richtung des Pfeils 10 in Fig. 8; und
- Fig. 11: eine Ansicht des Montageplatten-Oberteils, gesehen in Richtung des Pfeils 11 in Fig.8.

Wie in Figur 1 erkennbar ist, setzt sich die in ihrer Gesamtheit mit 10 bezeichnete Montageplatte aus einer direkt an der Tragwand eines (nicht gezeigten) Schrankkorpus befestigbaren - in den Figuren 2 bis 6 gesondert gezeigten - Unterteil 12 und einem auf dem Unterteil 10 lösbar befestigten Oberteil 14 zusammen, welcher in den Figuren 7 bis 11 gesondert dargestellt ist. Der als integraler Kunststoff-Spritzgußteil ausgebildete Unterteil 12 hat - im dargestellten Fall - die Form einer niedrigen Befestigungsplatte, von deren der Tragwand zugewandten Unterseite drei im Dreieck zueinander angeordnete Befestigungszapfen 16 vortreten, die in üblicher Weise als mit im Querschnitt sägezahnformigen Haltegraten versehene Einschlagzapfen ausgebildet sind. In den einander zugewandten seitlichen Begrenzungsflächen von zwei von der Oberseite des Unterteils 12 vortretenden parallelen langgestreckten leistenartigen Vorsprüngen 18 eingearbeitete Nuten 20 bilden Teil einer Schiebeführung, mittels derer der Oberteil 14 auf den Unterteil aufschiebbar und in der bestimmungsgemäßen Montagestellung festlegbar ist. Aus dem plattenförmigen Bereich zwischen den leistenartigen Vorsprüngen ist eine federnde Zunge 22 freigeschnitten, deren freies Ende oberhalb der Oberseite des plattenförmigen Bereichs steht, jedoch federnd in eine zu diesem plattenförmigen Bereich fluchtende Ebene zurückdrängbar ist. Das eine Verriegelungskante bildende freie Ende der Zunge 22 weist in der bestimmungsgemäßen Befestigungsstellung des Unterteils 12 an der Tragwand eines Schrankkorpus aus dem Schrankkorpusinnern heraus. Am korpusäußeren Endbereich sind die in den leistenartigen Vorsprüngen 18 gebildeten Nuten 20 geschlossen und außerdem ist das korpusäußere Ende der Montageplatte gegenüber dem rückwärtigen plattenförmigen Bereich etwas erhöht, wobei diese Erhöhung sich zungenartig ein Stück weit ins Innere des plattenförmigen Bereichs erstreckt. Dadurch ist die Montageplatte in diesem Bereich stärker und ein auf der gegenüberliegenden Unterseite angesetzter Befestigungsbolzen 16 vermag dementsprechend größere Haltekräfte auf die Montageplatte zu übertragen. Die seitliche Breite dieser zungenartigen Erhöhung ist im vorderen Endbereich so gewählt, daß sie an gegenüberliegenden Seiten seitliche Anlageflächen 24 bilden, welche in der bestimmungsgemäßen Befestigungsstellung des Oberteils auf dem Unterteil an den Innenflächen der seitlichen Wangen des Oberteils 14 anliegen und dieses so gegen seitliche Verformung sichern. Dem gleichen Zweck dienen im korpusinneren Ende des plattenförmigen Bereichs des Unterteils 12 vorgesehene Einschnitte 26 (Fig. 2 und 5), in welchen am korpusinneren Ende der seitlichen Wangen des Oberteils 14 nach unten vortretende Ansätze in der bestimmungsgemäßen Befestigungsstellung des Oberteils 14 auf dem Unterteil 12 eingreifen.

Der in den Figuren 7 bis 11 gesondert dargestellten Oberteil ist im speziellen Fall ein aus ursprünglich ebenflächigem Metallblech im Stanz-Preßverfahren hergestellter Blechteil, der die Form eines langgestreckten leistenartigen Halterungssteges mit umgekehrt U-förmigem Querschnitt aufweist, wobei von den tragwandseitigen unteren Seitenrändern des Halterungssteges rechtwinklig nach außen weisende schmale Randleisten 28 umgekantet sind, welche in die jeweils zugeordnete Nut 20 des Unterteils 12 eingreifen. Da diese Nuten 20 an ihrem korpusinneren rückwärtigen Ende offen münden, am vorderen Ende dagegen geschlossen sind, kann der Oberteil vom rückwärtigen Ende aus auf den Unterteil aufgeschoben werden, bis die vorderen Kanten der Randleisten 28 am geschlossenen Ende der Nuten 20 anstoßen.

Die bereits beschriebene federnde Zunge 22 des Unterteils ragt dabei zwischen die seitlichen Wangen des Oberteils, der im Bereich des freien Endes der Zunge zwei seitlich nach innen umgekantete Lappen 30 aufweist, welche beim Aufschieben des Oberteils auf den Unterteil die federnde Zunge zunächst federnd nach unten drängen. Sobald der Oberteil die bestimmungsgemäße Befestigungsstellung erreicht hat, steht das freie Ende der Zunge 22 unmittelbar hinter den rückwärtigen Querkanten der Lappen 30 und federt nach oben und verriegelt den Oberteil gegen Zurückziehen vom Unterteil.

Um notfalls eine Demontage durch Entriegelung der Zunge von den Lappen 30 zu ermöglichen, ist in der oberen Stegfläche des Oberteils 14 ein Durchbruch 34 in Form der insbesondere in den Figuren 1, 7 und 9 erkennbaren kreisförmigen Einstanzung vorgesehen, durch welche ein schaftförmiges Werkzeug hindurchgesteckt werden kann, mit dem die Zunge in Entriegelungsrichtung gedrängt wird.

Am rückwärtigen Ende der seitlichen Wangen des Oberteils stehen noch kurze Ansätze 36 bis unter die Unterseite der Randleisten 28 vor, welche in der bestimmungsgemäßen Befestigungsstellung des Oberteils auf dem Unterteil in die Ausschnitte 26 eingreifen.

Im übrigen ist der langgestreckte leistenartige Halterungssteg des Oberteils entsprechend den normalen Montageplatten ausgebildet, d.h. er weist im rückwärtigen Teil die in eine Gewindebohrung in einem mit Querriefen 38 versehenen Befestigungsabschnitt eingeschraubte Befestigungsschraube 40 auf, während im vorderen Bereich der Stegfläche 32 ein vorn offen mündendes Langloch 42 vorgesehen ist, welches zur Aufnahme eines (nicht gezeigten), am Tragarm eines zugehörigen Scharniers vorgesehenen Halterungskopfs dient. Die Art und Weise der den Scharnier-Tragarm auf der Montageplatte halternden Befestigungs- und Einstellmittel ist im Rahmen der vorliegenden Erfindung nicht wesentlich und kann von den im speziellen Ausführungsbeispiel dargestellten Mittel abweichen. Der Oberteil muß auch nicht unbedingt im Stanz-Preßverfahren aus Metallblech hergestellt sein, sondern kann auch als metallischer Druckguß-Teil ausgebildet sein.

## Patentansprüche

1. Aus einem Ober- und einem Unterteil (14; 12) zusammengesetzte Montageplatte (10) für die einstellbare Befestigung des Tragwand-Anschlagteils eines Möbelscharniers an der Tragwand eines Schrankkorpus, bei welcher der Montageplatten-Unterteil (12) direkt an der Tragwand befestigbar und der Montageplatten-Oberteil (14) durch eine zwischen den Teilen ausgebildete Schiebeführung vom Korpusinnern her in Richtung aus dem Schrankkorpus heraus tragwandparallel bis in Anlage an in der bestimmungsgemäßen Endstellung aneinander zur Anlage kommende Anschläge gegen Abheben vom Montageplatten-Unterteil (12) gesichert auf den Montageplatten-Unterteil aufschiebbar ist,
**dadurch gekennzeichnet,**
daß der Montageplatten-Unterteil (12) in dem in der bestimmungsgemäßen Endstellung unterhalb des Montageplatten-Oberteils (14) liegenden Bereich eine federnde, mit ihrem freien Ende über die Oberseite des Montageplatten-Unterteils (12) vortretende Zunge (22) aufweist, die im wesentlichen aus dem Schrankkorpus herausweist,
daß an der zum Montageplatten-Unterteil (12) weisenden Unterseite des Montageplatten-Oberteils (14) eine Vertiefung vorgesehen ist, welche an ihrem korpusäußeren Ende durch eine querverlaufende Verriegelungskante begrenzt ist,
daß das freie Ende der federnden Zunge (22) und die Verriegelungskante des Montageplatten-Oberteils (14) so angeordnet sind, daß das freie Ende der federnden Zunge (22) in der bestimmungsgemäßen Endstellung des Montageplatten-Oberteils (14) auf dem Montageplatten-Unterteil (12) in die Vertiefung einfedert und an der Verriegelungskante anliegt, und
daß der Montageplatten-Oberteil (14) über der Vertiefung einen Durchbruch (34) aufweist.

2. Montageplatte nach Anspruch 1, bei welcher der Montageplatten-Oberteil die Form eines langgestreckten leistenartigen Halterungssteges hat, dadurch gekennzeichnet, daß der Halterungssteg an seinen tragwandseitigen unteren Seitenrändern rechtwinklig nach außen weisende schmale Randleisten (28) aufweist, und daß der Montageplatten-unterteil (12) mit zwei den Oberteil (14) passend zwischen sich aufnehmenden langgestreckten leistenartigen Vorsprüngen (18) versehen ist, in deren zu den seitlichen Wangen des Halterungsstegs weisenden Seitenflächen jeweils eine offen mündende, die zugehörige Randleiste (28) passend aufnehmende langgestreckte Nut (20) vorgesehen ist.

3. Montageplatte nach Anspruch 2, dadurch gekennzeichnet, daß die Nuten (20) an ihren korpusinneren rückwärtigen Enden offen in den Stirnflächen der leistenartigen Vorsprünge (18) münden, während sie am vorderen Ende geschlossen sind.

4. Montageplatte nach einem der Ansprüche 1 bis 3, dadurch gekennzeichnet, daß die federnde Zunge (22) integraler Teil des Montageplatten-Unterteils (12) ist.

5. Montageplatte nach einem der Ansprüche 1 bis 3, dadurch gekennzeichnet, daß die federnde Zunge (22) gesondert hergestellt und am Montageplatten-Unterteil (12) befestigt ist.

6. Montageplatte nach Anspruch 4, dadurch gekennzeichnet, daß der Montageplatten-Unterteil (12) einschließlich der federnden Zunge (22) ein integraler Kunststoff-Spritzgußteil ist.

7. Montageplatte nach Anspruch 6, dadurch gekennzeichnet, daß der Montageplatten-Unterteil (12) wenigstens einen von seiner Unterseite vorstehenden und jeweils in eine zugeordnete Bohrung in der Tragwand einsetz-, einschlag- oder einpreßbaren Befestigungszapfen (16) aufweist.

8. Montageplatte nach Anspruch 7, dadurch gekennzeichnet, daß der bzw. ein Teil der oder alle Befestigungszapfen (16) mit Übermaß gegenüber der jeweils zugeordneten Bohrung in der Tragwand bemessen ist bzw. sind.

9. Montageplatte nach Anspruch 7, dadurch gekennzeichnet, daß der bzw. ein Teil der oder alle Befestigungszapfen (16) spreizdübelartig aufspreizbar ausgebildet sind.

10. Montageplatte nach Anspruch 8 oder 9, dadurch gekennzeichnet, daß der bzw. die Befestigungszapfen (16) mit im Querschnitt sägezahnartig zugespitzten, im wesentlichen in Umfangsrichtung verlaufenden Haltegraten versehen ist bzw. sind.

11. Montageplatte nach einem der Ansprüche 2 bis 10, dadurch gekennzeichnet, daß der Montageplatten-Unterteil (12) die Form einer niedrigen Befestigungsplatte hat, von deren Oberseite die leistenartigen Vorsprünge (18) vorstehen.

12. Montageplatte nach einem der Ansprüche 1 bis 11, dadurch gekennzeichnet, daß der Montageplatten-Oberteil (14) an seinem korpusinneren rückwärtigen Ende wenigstens einen nach unten vortretenden, in der bestimmungsgemäßen Befestigungsstellung auf dem Montageplatten-Unterteil (12) in dessen rückwärtigem Endbereich zur Anlage kommenden Anschlag (Ansätze 36) aufweist.

13. Montageplatte nach einem der Ansprüche 2 bis 12, dadurch gekennzeichnet, daß der Montageplatten-Oberteil (14) im Stanz-Preß-Verfahren aus Metallblech hergestellt ist und einen umgekehrt U-förmigen Querschnitt aufweist, und daß die Randleisten (28) von rechtwinklig von den freien Enden der durch den U-Querschnitt gebildeten seitlichen Wangen umgekanteten Materialstreifen gebildet werden.

14. Montageplatte nach Anspruch 13, dadurch gekennzeichnet, daß im korpusäußeren Endbereich des Montageplatten-Unterteils (12) zwischen den langgestreckten leistenförmigen Vorsprüngen (18) nach oben vorstehende Anlageflächen (24) ausgebildet sind, welche in der bestimmungsgemäßen Montagestellung von Ober- und Unterteil an den Innenflächen der seitlichen Wangen des Oberteils (14) anliegen.

15. Montageplatte nach Anspruch 13 oder 14, dadurch gekennzeichnet, daß die Verriegelungskante des Oberteils von der korpusinneren Begrenzungskante von an den freien Rändern der seitlichen Wangen des Oberteils angeschnittenen und im wesentlichen rechtwinklig nach innen umgekanteten Lappen (30) gebildet wird.

## Claims

1. Mounting plate (10) composed of a top member and a bottom member (14; 12) for the adjustable mounting of the supporting wall-related member of a cabinet hinge on the wall of a cabinet carcase, in which the bottom member (12) of the mounting plate can be fastened directly on the supporting wall and the top member (14) can be pushed parallel to the wall, in the direction from the inside of the cabinet carcase toward the cabinet exterior, onto the bottom mounting plate member through a sliding guide means formed between the members, until it conies in contact with abutments which engage one another in the predetermined end position, secured against lifting away from the mounting plate bottom member,
*characterized*
in that the mounting plate's bottom member (12) has, in the area underneath the mounting plate's top member (12) when in the predetermined end position, a resilient tongue (22) projecting with its free end above the upper side of the mounting plate's bottom member (12) and pointing substantially away from the cabinet carcase interior,
in that, on the bottom of the mounting plate's top member (14) facing the mounting plate's bottom member (12), a recess is provided which is defined at its carcase-outer end by a transverse locking edge,
in that the free end of the resilient tongue (22) and the locking edge of the mounting plate's top member (14) are disposed such that, when the mounting plate top member (14) is in the predetermined final position on the mounting plate bottom member ( 12), the free end of the resilient tongue (22) snaps into the recess and engages the locking edge, and
in that the mounting plate's top member (14) has an opening (34) above the recess.

2. Mounting plate according to claim 1, in which the top member of the mounting plate has the shape of an elongated strip-like mounting web, characterized in that the mounting web has narrow marginal ledges (28) turned outwardly at right angles on its bottom lateral edges on the supporting wall side, and that the bottom member (12) of the mounting plate is provided with two elongated, rail-like projections closely accommodating the top member (14), in whose lateral surfaces facing the sides of the mounting web there is provided an elongated open-ended groove (20) closely accommodating the corresponding marginal strip (28).

3. Mounting plate according to claim 2, characterized in that the grooves (20) open at their carcase-inner rear ends in the end faces of the rail-like projections (18), while they are closed at the front end.

4. Mounting plate according to any one of claims 1 to 3, characterized in that the resilient tongue (22) is an integral part of the mounting plate's bottom member (12).

5. Mounting plate according to any one of claims 1 to 3, characterized in that the resilient tongue (22) is made separately and is fastened on the mounting plate's bottom member (12).

6. Mounting plate according to claim 4, characterized in that the mounting plate's bottom member (12), including the resilient tongue (22), is an integral plastics injection-molded part.

7. Mounting plate according to claim 6, characterized in that the mounting plate's bottom member (12) has at least one fixation pin (16) projecting from its bottom and able to be inserted, hammered or pressed into an associated bore in the supporting wall.

8. Mounting plate according to claim 7, characterized in that the fixation pin (16) or a portion of the fixation pin or all of the fixation pins, are owersized with respect to the associated bore or bores in the supporting wall.

9. Mounting plate according to claim 7, characterized in that the fixation pin (16) or a portion of the fixation pin or all of the fixation pins are made spreadable in the manner of a screw anchor.

10. Mounting plate accirding to claim 8 or 9, characterized in that the fixation pin or pins (16) are provided with retention ridges sharpened in cross section like saw-teeth and running substantially in the circumferential direction.

11. Mounting plate according to any one of claims 2 to 10, characterized in that the bottom member (12) of the mounting plate has the form of a thin fastening plate from the upper side of which the rail-like projections (18) project.

12. Mounting plate according to any one of claims 1 to 11, characterized in that the mounting plate's top member (14) has at its rearward end inside of the carcase at least one downwardly projecting abutment (projections 36) which, when in the intended fastened position on the mounting plate's bottom member (12), engages the latter's back end portion.

13. Mounting plate according to any one of claims 2 to 12, characterized in that the mounting plate's top member (14) is made by stamping and forming from sheet metal and has an inverted U-shaped cross section, and that the marginal ledges (28) are formed by material strips bent at right angles from the free ends of the sides of the U-shaped cross section.

14. Mounting plate according to claim 13, characterized in that, in the carcase-outer end portion of the mounting plate's bottom member (12), abutments (24) projecting upwardly between the elongated rail-lilce projections are formed which, when the top and bottom members are in the specified installed position, are in contact with the inner surfaces of the sides of the top member (14).

15. Mounting plate according to claim 13 or 14, characterized in that the locking edge of the top member is formed by tabs (30) cut from the carcase-inner defining edge of tabs (30) formed at the free margins of the sides of the top member and bent inwardly at substantially right angles.

## Revendications

1. Plaque de montage (10) composée d'une partie supérieure et d'une partie inférieure (14 ; 12), pour la fixation, avec possibilité de réglage, de la partie butée de paroi-support d'une charnière de meuble, sur la paroi-support d'un corps d'armoire, pour lequel la partie inférieure de plaque de montage (12) est fixable directement sur la paroi support et la partie supérieure (14) de plaque de montage est susceptible d'être montée par coulissement, sur la partie inférieure de plaque de montage, au moyen d'un guidage de coulissement réalisé entre les parties, depuis l'intérieur du corps dans la direction de la sortie du corps d'armoire, parallèlement à la paroi-support jusqu'en appui sur des butées venant en appui les unes sur les autres jusque dans la position finale prévue, pour empêcher tout soulèvement de la partie inférieure de la plaque (12) de montage, caractérisée par le fait que la partie inférieure (12) de plaque de montage présente, dans la zone située au-dessous de la partie supérieure (14) de plaque de montage lorsqu'on se trouve dans la position finale prévue, une languette (22) faisant saillie élastiquement par son extrémité libre sur la face supérieure de la partie inférieure (12) de la plaque de montage, languette qui ressort sensiblement du corps d'armoire,
que sur la face inférieure, de la partie supérieure (14) de la plaque de montage tournée vers la partie inférieure (12) de plaque de montage, est prévue une cavité délimitée à son extrémité extérieure à l'armoire par une arête de verrouillage s'étendant transversalement,
que l'extrémité libre de la languette élastique (22) et l'arête de verrouillage de la partie supérieure (14) de plaque de montage sont disposées de manière que l'extrémité libre de la languette élastique (22), lorsqu'on se trouve dans la position finale prévue de la partie supérieure (14) de la plaque de montage, sur la partie inférieure (12) de la plaque de montage, s'engage dans la cavité et appuie sur l'arête de verrouillage et
que la partie supérieure (14) de la plaque de montage présente un passage traversant (34) située au-dessus de la cavité.

2. Plaque de montage selon la revendication 1, pour laquelle la partie supérieure de la plaque de montage a la forme d'une nervure de fixation, en forme de bande allongée, caractérisée par le fait que la nervure de fixation présente, sur ses bords latéraux inférieurs situés du côté de la paroi-support, des bandes marginales (28) étroites, tournées perpendiculairement vers l'extérieur, et par le fait que la partie inférieure (12) de la plaque de montage est pourvue de deux saillies (18) en forme de bandes allongées, recevant entre elles de façon ajustée la partie supérieure (14), dans chacune des faces latérales, tournées vers les joues latérales de la nervure de fixation, desquelles est prévue une rainure (20) allongée débouchant ouverte et recevant ajustée la bande marginale (28) afférente.

3. Plaque de montage selon la revendication 2, caractérisée par le fait que les rainures (20) débouchent sur leurs extrémités arrière intérieures au corps, ouvertes dans les faces frontales des saillies (18) en forme de bandes tandis qu'à l'extrémité avant elles sont fermées.

4. Plaque de montage selon l'une des revendications 1 à 3, caractérisée par le fait que la languette élastique (22) fait partie intégrante de la partie inférieure (12) de la plaque de montage.

5. Plaque de montage selon l'une des revendications 1 à 3, caractérisée par le fait que la languette élastique (22) est de fabrication séparée et fixée sur la paroi inférieure (12) de la plaque de montage.

6. Plaque de montage selon la revendication 4, caractérisée par le fait que la partie inférieure (12) de la plaque de montage y compris la languette élastique (22) est une pièce de moulage par injection d'un seul tenant réalisée en matière plastique.

7. Plaque de montage selon la revendication 6, caractérisée par le fait que la partie supérieure (12) de la plaque de montage présente au moins un tourillon de fixation (16) faisant saillie depuis sa face inférieure et susceptible d'être inséré et enfoncé par frappe ou par pressage dans un perçage associé ménagé dans la paroi-support.

8. Plaque de montage selon la revendication 7, caractérisé par le fait que la partie ou une partie des tourillons de fixation (16) ou de tous ceux-ci est dotée d'un excès dimensionnel par rapport au perçage associé ménagé dans la paroi-support.

9. Plaque de montage selon la revendication 7, caractérisée par le fait que le tourillon de fixation (16) ou une partie ou tous les tourillons de fixation sont réalisés de façon à pouvoir être écartés à la façon d'une cheville à écartement.

10. Plaque de montage selon la revendication 8 ou la revendication 9, caractérisée par le fait que le ou les tourillons de fixation (16) sont pourvus d'arêtes de maintien affûtées avec une section transversale en dents de scie et s'étendant sensiblement dans la direction périphérique.

11. Plaque de montage selon l'une des revendications 2 à 10, caractérisée par le fait que la partie inférieure (12) de la plaque de montage a la forme d'une plaque de fixation basse, de la face supérieure de laquelle se projettent les saillies (18) en forme de bandes.

12. Plaque de montage selon l'une des revendications 1 à 11, caractérisée par le fait que la partie supérieure (14) de plaque de montage présente à son extrémité arrière, située à l'intérieur du corps, au moins une butée (appendices 36) faisant saillie vers le bas et venant en appui sur la zone d'extrémité arrière de la partie inférieure (12) de la plaque de montage lorsqu'elle se trouve dans la position de fixation correcte.

13. Plaque de montage selon l'une des revendications 2 à 12, caractérisée par le fait que la partie supérieure (14) de plaque de montage est fabriquée en tôle suivant un procédé d'emboutissage estampage et présente une section transversale en U inversé, et en ce que les bandes de bordure (28) sont constituées de bandes de matériau rabattues à angle droit depuis les extrémités libres des joues latérales fourrées par la section transversale en U.

14. Plaque de montage selon la revendication 13, caractérisée par le fait que sont formées des faces de bulle (24) qui viennent en appui, lorsqu'on est dans la position de montage correcte de la partie supérieure et de la partie inférieure, sur les faces intérieures des joues latérales de la partie supérieure (14), ces faces d'appui faisant saillie vers le haut entre les saillies (18) en forme de bandes allongées, dans la zone d'extrémité extérieure au corps de la partie inférieure de plaque de montage (12).

15. Plaque de montage selon la revendication 13 ou 14, caractérisée par le fait que l'arête de verrouillage de la partie supérieure est constituée par des languettes (30) découpées depuis l'arête de délimitation intérieure au corps, sur les bords libres des joues latérales de la partie supérieure et qui sont rabattues sensiblement à angle droit vers l'intérieur.
